# FASCICULE DE BREVET EUROPEEN

(11) **EP 2 123 587 B1**
(45) Date de publication et mention de la délivrance du brevet: **02.02.2011**
(21) Numéro de dépôt: 08305197.9
(22) Date de dépôt: 23.05.2008
(51) Int. Cl.: B66C 1/18

(54) **Dispositif de levage et déplacement d'un fût contenant des bobines de fil de soudage**
Vorrichtung zum Anheben und Transportieren eines Fasses, das Spulen mit Schweissdraht enthält
Device for lifting and moving a drum containing reels of feedwire

(43) Date de publication de la demande: 25.11.2009
(73) Titulaire: OERLIKON SCHWEISSTECHNIK GMBH, 67304 Eisenberg (DE)
(72) Inventeur: Starck, Stephan, 67269 Grundstadt (DE)
(74) Mandataire: Pittis, Olivier

(56) Documents cités:
- EP-A- 1 616 814
- DE-A1- 2 824 940
- FR-A- 2 521 961
- GB-A- 1 475 827

## Description

La présenté invention porte sur un dispositif de levage et de déplacement de fût, en particulier de fût de forme cylindrique ou carrée renfermant une bobine de fil de soudage.

Il est habituel de conditionner dans des fûts, les bobines de fils de soudage utilisés dans les procédés de soudage à l'arc avec fils fusibles, tels les procédés MIG/MAG, à l'arc submergé... de manière à pouvoir protéger la bobine durant son transport depuis par exemple son lieu de fabrication jusqu'à son lieu d'utilisation.

Les fûts utilisés à cette fin sont habituellement de forme cylindrique mais peuvent être aussi de forme polygonale, notamment carrée. Il existe aussi des fûts « composites », c'est-à-dire formés d'un fût cylindrique contenant une (ou plusieurs) bobine de fil de soudage, lui-même inséré dans un fût carré externe.

Typiquement, un fût cylindrique de ce type à une hauteur de l'ordre de 70 à 110 cm, un diamètre de l'ordre de 50 à 60 cm, et un poids supérieur à plusieurs dizaines de kilogrammes, typiquement entre 100 et 500 kg, en général d'au moins 200 kg.

Ces fûts sont habituellement fabriqués en cartons, en polymère ou analogue.

Vu leur poids élevé, un problème qui se pose au plan pratique est de pouvoir lever et déplacer facilement ces fûts, par exemple au moyen d'une grue ou analogue.

Il a été proposé une solution consistant à riveter des poignées ou similaires dans le carton formant la paroi périphérique externe du fût, auxquelles poignées peuvent venir s'accrocher des crochets reliés à des chaines ou à des filins, eux-mêmes accrochés au crochet d'une grue ou analogue de manière à pouvoir soulever le fût du sol et le déplacer.

Or, cette solution n'est pas idéale car, en pratique, on assiste souvent à des arrachages des poignées du fait du poids élevé du fût. Plus le fût est lourd, plus les arrachages sont fréquents.

Une autre solution connue consiste à aménager des orifices en des sites diamétralement opposés de la paroi latérale en carton du fût, d'insérer une bande de levage dans l'un des orifices, de faire passer cette bande sous la bobine de fil et de la faire ressortir par l'autre orifice de manière à pouvoir soulever l'ensemble au moyen de la partie de cette bande située à l'extérieur du fût et qui peut être accrochée à un crochet de grue ou analogue, par exemple le dispositif divulgué dans le document FR2521961A

Toutefois, là encore, la solution n'est pas idéale au plan industriel car on assiste souvent à des déchirures de la paroi du carton au niveau des orifices par lesquels passent la bande de levage, du fait du poids élevé du fût et de la bobine qu'il contient.

Un but de l'invention est dès lors de proposer un dispositif amélioré de levage et de déplacement de fût renfermant une ou plusieurs bobines de fil de soudage, en particulier permettant un levage de fûts de différentes formes, notamment des fûts de forme cylindrique ou carrée.

Un autre but de l'invention est de proposer un dispositif de levage et de déplacement de fût ne conduisant pas à une détérioration de la paroi du fût, même lorsque le poids du fût est important.

Encore, un autre but de l'invention est de proposer un dispositif de levage et de déplacement de fût permettant de soulever et de déplacer, notamment au moyen d'un crochet de grue ou analogue, venant se raccorder audit dispositif de l'invention, des fûts dont le poids dépasse 100 kg et est typiquement compris entre 200 et 500 kg.

La solution de l'invention porte sur un dispositif de levage et/ou de déplacement de fût comprenant une enveloppe souple comprenant un fond, une paroi périphérique et une ouverture par laquelle un fût peut être introduit à l'intérieure de l'enveloppe, laquelle enveloppe est conçue et dimensionnée pour recevoir ledit fût, et au moins deux bandes de levage fixées à l'enveloppe formant des boucles d'accrochage du côté de l'ouverture.

Selon le cas, le dispositif de l'invention peut comprendre l'une ou plusieurs des caractéristiques suivantes :
- les bandes de levage forment des boucles d'accrochage qui se croisent du côté de l'ouverture.
- les bandes de levage forment des boucles d'accrochage qui passent à travers un manchon coulissant.
- les deux bandes de levage s'étendent le long de la paroi périphérique de l'enveloppe, de préférence jusqu'au fond.
- les bandes de levage s'étendent le long de la paroi périphérique de l'enveloppe jusqu'au fond et se croisent au niveau dudit fond, de préférence les bandes de levage sont fixées solidairement à la paroi périphérique et au fond.
- les bandes de levage et l'enveloppe sont réalisées en matière souple et déformable suffisamment résistante pour permettre le levage d'un fût d'un poids d'au moins 20 kg, de préférence au moins 100 kg, de préférence encore au moins 200 kg.
- l'enveloppe est conçue et dimensionnée pour recevoir un fût de forme cylindrique ou de section polygonale, en particulier de section carrée.
- les deux bandes de levage et l'enveloppe sont réalisées en un matériau naturel ou synthétique tissé, de préférence en polypropylène.
- l'enveloppe comporte des moyens de maintien apte à coopérer avec le fût contenu dans l'enveloppe de manière à permettre un maintien en position de l'enveloppe autour dudit fût.
- l'enveloppe comporte 2, 3 ou 4 bandes de levage.
- l'enveloppe contient un fût contenant au moins une bobine de fil de soudage.

L'invention concerne aussi l'utilisation d'un dispositif selon l'une des revendications précédentes pour lever et/ou déplacer un fût contenant au moins une bobine de fil de soudage, dans lequel on soulève et/ou on déplace l'ensemble formé par enveloppe contenant ledit fût au moyen d'un crochet d'un engin de levage venant s'insérer dans les boucles.

La présente invention sera mieux comprise grâce à la description illustrative suivante faite en référence à la figure annexée schématisant un dispositif de levage de fût selon l'invention.

Plus précisément, la Figure représente un dispositif de levage et de déplacement d'un fût, par exemple en carton, contenant une (ou plusieurs) bobine de soudage formé d'une enveloppe 1 souple, résistante et déformable comprenant un fond 2a sur lequel vient reposer le fût, une paroi périphérique 3 destinée à venir entourer au moins une partie de la périphérie externe du fût, et une ouverture 2b par laquelle le fût peut être introduit à l'intérieure de l'enveloppe 1, c'est-à-dire positionné sur le fond 2a et entre la paroi périphérique 3.

La paroi périphérique 3 peut être par exemple de forme cylindrique. Dans ce que, le fond 2a est situé et fixé à l'une (extrémité inférieure 3b) des extrémités 3a, 3b du cylindre 3, alors que l'ouverture 2b constitue le bord périphérique de l'autre extrémité (extrémité supérieure 3a) du cylindrique 3.

L'enveloppe 1 est conçue et dimensionnée pour recevoir un tel fût, typiquement elle a des dimensions légèrement supérieures aux dimensions externes du fût qu'elle doit contenir.

Deux bandes de levage 4, 5 sont fixées à l'enveloppe 1 tout en formant des boucles d'accrochage 4a, 5a du côté de l'ouverture 2b, c'est-à-dire au dessus du bord supérieur 3a, auxquelles peut venir s'accrocher un à un crochet de grue ou similaire. Préférentiellement, les deux boucles d'accrochage 4a, 5a se croisent du côté de l'ouverture 2b, c'est-à-dire au dessus de l'enveloppe 1.

Avantageusement, elles passent à travers un manchon coulissant 6, en métal, plastique, carton ou toute autre matière adaptée, qui permet de resserrer les bandes 4, 5 l'une de l'autre de manière à pouvoir les accrocher facilement et toutes les deux au crochet d'un engin de levage, telle une grue ou similaire.

Afin d'assurer un levage de l'ensemble enveloppe/fût, les deux bandes de levage 4, 5 s'étendent le long de la paroi périphérique interne 3 de l'enveloppe 1 et ce, jusqu'au fond 2. Préférentiellement, elles se croisent au niveau dudit fond 2 et sont fixées solidairement à la paroi périphérique 3 et au fond 2.

Lorsque le fût à lever est positionné dans l'enveloppe 1, il repose donc non seulement sur le fond 2 mais aussi sur les bandes 4, 5 notamment là où elles se croisent.

Les deux bandes de levage 4, 5 et l'enveloppe 1 sont réalisées en matière souple et déformable mais suffisamment résistante pour permettre le levage d'un fût d'un poids d'au moins 100 kg, de préférence au moins 200 kg.

Le matériau peut être naturel ou synthétique et est de préférence un matériau tissé, de préférence du tissu ou analogue.

Comme déjà dit, l'enveloppe 1 est conçue et dimensionnée pour recevoir un fût de bobine de fil de soudage de forme cylindrique ou polygonale, en particulier de section carrée.

En outre, l'enveloppe 1 comporte des moyens de maintien 7, par exemple une bande en matériau auto-agrippant, comme par exemple une bande Velcro, au niveau de son bord supérieur 3a, conçus pour et aptes à coopérer avec le fût contenu dans l'enveloppe 1 de manière à permettre un maintien en position de l'enveloppe 1 autour dudit fût, lorsque l'ensemble est posé sur le sol. Dit autrement, les moyens de maintien 7 servent à empêcher que l'enveloppe 1 ne glisse le long de la paroi du fût.

La mise en place du fût dans l'enveloppe 1 se fait avant insertion de la ou des bobines de fil dans le fût.

## Revendications

1. Dispositif de levage et/ou de déplacement de fût comprenant :
- une enveloppe (1) souple comprenant un fond (2a), une paroi périphérique (3) et une ouverture (2b) pur laquelle un fût peut être introduit à l'intérieure de l'enveloppe (1) qui est conçue et dimensionnée pour recevoir ledit fût, et
- au moins deux bandes de levage (4, 5) fixées à l'enveloppe (1) formant des boucles d'accrochage (4a, 5a) du côté de l'ouverture (2b),
**caractérisé en ce que** les bandes de levage (4, 5) forment des boucles d'accrochage (4a, 5a) qui se croisent du côté de l'ouverture (2b), l'enveloppe (1) contient un fût contenant au moins une bobine de fil de soudage, et les bandes de levage (4, 5) forment des boucles d'accrochage (4a, 5a) qui passent à travers un manchon coulissant (6).

2. Dispositif selon la revendication précédente, **caractérisé en ce que** les bandes de levage (4, 5) s'étendent le long de la paroi périphérique (3) de l'enveloppe (1).

3. Dispositif selon l'une des revendications précédentes, **caractérisé en ce que** les bandes de levage (4, 5) s'étendent le long de la paroi périphérique (3) et jusqu'au fond (2) de l'enveloppe (1).

4. Dispositif selon l'une des revendications précédentes, **caractérisé en ce que** les bandes de levage (4, 5) s'étendent le long de la paroi périphérique (3) de l'enveloppe (1) jusqu'au fond (2) et se croisent au niveau dudit fond (2), de préférence les bandes due levage (4, 5) sont fixées solidairement à la paroi périphérique (3) et au fond (2).

5. Dispositif selon l'une des revendications précédentes, **caractérisé en ce que** les bandes de levage (4, 5) et l'enveloppe (1) sont réalisées en matière souple et déformable suffisamment, résistante pour permettre le levage d'un fût d'un poids d'au moins 20 kg, de préférence au moins 100 kg.

6. Dispositif selon l'une des revendications précédentes, **caractérisé en ce que** l'enveloppe (1) est conçue et dimensionnée pour recevoir un fût de forme cylindrique ou de section polygonale, en particulier de section carrée.

7. Dispositif selon l'une des revendications précédentes, **caractérisé en ce que** les bandes de levage (4, 5) et l'enveloppe (1) sont réalisées en un matériau naturel ou synthétique tissé, de préférence en polypropylène.

8. Dispositif selon l'une des revendications précédentes, **caractérisé en ce que** l'enveloppe (1) comporte des moyens de maintien (7) apte à coopérer avec le fût contenu dans l'enveloppe de manière à permettre un maintien en position de l'enveloppe (1) autour dudit fût.

9. Dispositif selon l'une des revendications précédentes, **caractérisé en ce que** l'enveloppe (1) comporte 2, 3 ou 4 bandes de levage.

10. Utilisation d'un dispositif selon l'une des revendications précédentes pour lever et/ou déplacer un fût contenant au moins une bobine de fil de soudage, dans lequel on soulevé et/ou on déplace l'ensemble formé par enveloppe (1) contenant ledit fût au moyen d'un crochet d'un engin de levage venant s'insérer dans les boucles (4, 5).

## Claims

1. Device for lifting and/or moving a drum comprising:
- a flexible wrapper (1) comprising a bottom (2a), a peripheral wall (3) and an opening (2b) via which a drum can be introduced into the wrapper (1) which is designed and sized to accept the said drum, and
- at least two lifting straps (4, 5) attached to the wrapper (1) forming hooking loops (4a, 5a) at the same end of the opening (2b),
**characterized in that** the lifting straps (4, 5) form hooking loops (4a, 5a) which cross over one another at the same end of the opening (2b), the wrapper (1) contains a drum containing at least one reel of feedwire, and the lifting straps (4, 5) form hooking loops (4a, 5a) which pass through a sliding sleeve (6).

2. Device according to the preceding claim, **characterized in that** the lifting straps (4, 5) extend along the peripheral wall (3) of the wrapper (1).

3. Device according to one of the preceding claims, **characterized in that** the lifting straps (4, 5) extend along the peripheral wall (3) and as far as the bottom (2) of the wrapper (1).

4. Device according to one of the preceding claims, **characterized in that** the lifting straps (4, 5) extend along the peripheral wall (3) of the wrapper (1) as far as the bottom (2) and cross one another at the said bottom (2); for preference the lifting straps (4, 5) are fixed firmly to the peripheral wall (3) and to the bottom (2).

5. Device according to one of the preceding claims, **characterized in that** the lifting straps (4, 5) and the wrapper (1) are made of a flexible and deformable material that is strong enough to allow a drum weighing at least 20 kg, preferably at least 100 kg, to be lifted.

6. Device according to one of the preceding claims, **characterized in that** the wrapper (1) is designed and sized to accept a drum of cylindrical shape or of polygonal cross section, particularly of square cross section.

7. Device according to one of the preceding claims, **characterized in that** the lifting straps (4, 5) and the wrapper (1) are made of a woven natural or synthetic material, preferably polypropylene.

8. Device according to one of the preceding claims, **characterized in that** the wrapper (1) comprises retaining means (7) able to collaborate with the drum contained in the wrapper so as to keep the wrapper (1) in position around the said drum.

9. Device according to one of the preceding claims, **characterized in that** the wrapper (1) comprises 2, 3 or 4 lifting straps.

10. Use of a device according to one of the preceding claims for lifting and/or moving a drum containing at least one reel of feedwire, in which the assembly formed by the wrapper (1) containing the said drum is lifted and/or moved around on a hook of lifting gear, which hook is inserted through the loops (4, 5).

## Patentansprüche

1. Hebe- und/oder Verschiebevorrichtung für ein Fass, die enthält:
- eine elastische Hülle (1) mit einem Boden (2a), einer Umfangswand (3) und einer Öffnung (2b), durch die ein Fass ins Innere der Hülle (1) eingeführt werden kann, welche für die Aufnahme des Fasses konzipiert und bemessen ist, und
- mindestens zwei an der Hülle (1) befestigte Hebebänder (4, 5), die auf der Seite der Öffnung (2b) Einhakschlaufen (4a, 5a) formen,
**dadurch gekennzeichnet, dass** die Hebebänder (4, 5) Einhakschlaufen (4a, 5a) formen, die sich auf der Seite der Öffnung (2b) kreuzen, die Hülle (1) ein Fass enthält, das mindestens eine Schweißdrahtspule enthält, und die Hebebänder (4, 5) Einhakschlaufen (4a, 5a) formen, die durch eine Schiebehülse (6) gehen.

2. Vorrichtung nach dem vorhergehenden Anspruch, **dadurch gekennzeichnet, dass** die Hebebänder (4, 5) sich entlang der Umfangswand (3) der Hülle (1) erstrecken.

3. Vorrichtung nach einem der vorhergehenden Ansprüche, **dadurch gekennzeichnet, dass** die Hebebänder (4, 5) sich entlang der Umfangswand (3) und bis zum Boden (2) der Hülle (1) erstrecken.

4. Vorrichtung nach einem der vorhergehenden Ansprüche, **dadurch gekennzeichnet, dass** die Hebebänder (4, 5) sich entlang der Umfangswand (3) der Hülle (1) bis zum Boden (2) erstrecken und sich im Bereich des Bodens (2) kreuzen; vorzugsweise sind die Hebebänder (4, 5) kraftschlüssig an der Umfangswand (3) und am Boden befestigt.

5. Vorrichtung nach einem der vorhergehenden Ansprüche, **dadurch gekennzeichnet, dass** die Hebebänder (4, 5) und die Hülle (1) aus einem elastischen und verformbaren Material hergestellt sind, das fest genug ist, um das Anheben eines Fasses mit einem Gewicht von mindestens 20 kg, vorzugsweise mindestens 100 kg, zu ermöglichen.

6. Vorrichtung nach einem der vorhergehenden Ansprüche, **dadurch gekennzeichnet, dass** die Hülle (1) konzipiert und bemessen ist, um ein Fass von zylindrischer Form oder mit polygonalem Querschnitt, insbesondere quadratischem Querschnitt, aufzunehmen.

7. Vorrichtung nach einem der vorhergehenden Ansprüche, **dadurch gekennzeichnet, dass** die Hebebänder (4, 5) und die Hülle (1) aus einem gewebten natürlichen oder synthetischen Werkstoff hergestellt sind, vorzugsweise aus Polypropylen.

8. Vorrichtung nach einem der vorhergehenden Ansprüche, **dadurch gekennzeichnet, dass** die Hülle (1) Halteeinrichtungen (7) aufweist, die mit dem in der Hülle enthaltenen Fass zusammenwirken können, um einen Halt der Hülle (1) in Stellung um das Fass herum zu ermöglichen.

9. Vorrichtung nach einem der vorhergehenden Ansprüche, **dadurch gekennzeichnet, dass** die Hülle (1) 2, 3 oder 4 Hebebänder aufweist.

10. Verwendung einer Vorrichtung nach einem der vorhergehenden Ansprüche, um ein Fass zu heben und/oder zu verschieben, das mindestens eine Schweißdrahtspule enthält, bei der die von der das Fass enthaltenden Hülle (1) geformte Einheit mittels eines Hakens eines Hebegeräts angehoben und/oder verschoben wird, der sich in die Schlaufen (4, 5) einfügt.
